# EUROPÄISCHE PATENTSCHRIFT

(11) **EP 1 769 514 B1**
(45) Veröffentlichungstag und Bekanntmachung des Hinweises auf die Patenterteilung: **21.09.2016**
(21) Anmeldenummer: 05770177.3
(22) Anmeldetag: 08.07.2005
(51) Int. Cl.: H01C 1/16, H01C 3/10

(54) **HOCHLEISTUNGS-LASTWIDERSTAND**
HIGH PERFORMANCE LOAD RESISTOR
RESISTANCE DE CHARGE A PERFORMANCES ELEVEES

(30) Priorität: 09.07.2004 DE 102004033680
(43) Veröffentlichungstag der Anmeldung: 04.04.2007
(62) Teilanmeldung aus: 10185934.6
(73) Patentinhaber: Wobben Properties GmbH, 26607 Aurich (DE)
(72) Erfinder: Wobben, Aloys, 26607 Aurich (DE)
(74) Vertreter: Eisenführ Speiser
(86) Internationale Anmeldenummer: PCT/EP2005/007419
(87) Internationale Veröffentlichungsnummer: WO 2006/005542

(56) Entgegenhaltungen:
- EP-A- 0 715 317
- FR-A- 770 317
- US-A- 2 725 448
- US-A- 5 159 310
- US-A- 5 304 978

## Beschreibung

Die vorliegende Erfindung betrifft einen Hochleistungswiderstand mit mehreren elektrisch in Reihe geschalteten Widerstandselementen.

Bei bekannten Hochleistungswiderständen, wie dem in Figur 5 vereinfacht und in Figur 6 ausschnittsweise dargestellten, sind je nach Platzierung eines Widerstandselements innerhalb des Widerstandes unterschiedliche Anschlüsse vorgesehen. Die beiden äußeren Elemente, von denen eines in Figur 6 erkennbar ist, weisen einen geraden Anschluss und einen einmal abgekanteten, im Wesentlichen rechtwinklig abgebogenen Anschluss auf. Die übrigen Widerstandselemente weisen zwei jeweils einmal rechtwinklig abgebogene Anschlussfahnen auf, die aber in entgegengesetzten Richtungen abgebogen sind.

Wie in Figur 5 erkennbar ist, sind daher zur Herstellung eines Hochleistungswiderstandes vier unterschiedliche Arten von Widerstandselementen erforderlich. Dies sind ein Anfangs- und ein End-Element 12, 13 sowie eine vorgebbare Anzahl von rechten und linken Zwischenelementen 10, 11. Während die Zwischenelemente 10, 11 mit zwei in entgegengesetzten Richtungen abgebogenen Anschlüssen ausgebildet sind, weisen das Anfangsund das End-Element 12, 13 jeweils einen geraden Anschluss zur Verbindung mit einem Stromkreis auf, und einen rechtwinklig abgebogenen Anschluss zur Verbindung mit einem benachbarten Widerstandselement. Je nach Einbausituation ist der abgebogene Anschluss nach links oder nach rechts abgebogen.

Da benachbarte Widerstandselemente an den rechtwinklig abgebogenen Anschlüssen miteinander verbunden werden, ergibt sich aus der Länge des abgebogenen Abschnitts der Abstand der benachbarten Widerstandselemente zueinander. Hier konkurrieren daher eine möglichst kompakte Bauform (ohne Berücksichtigung thermischer Aspekte) und eine möglichst montagefreundliche Anordnung der Widerstandselemente miteinander. Einerseits soll der Abstand zwischen benachbarten Widerstandselementen im Interesse einer kompakten Bauform möglichst gering sein, andererseits ist aber ein größerer Abstand zwischen benachbarten Widerstandselementen montagefreundlicher als ein kleinerer.

US 2,647,978 zeigt einen Hochleistungswiderstand mit mehreren elektrisch in Reihe geschalteten Widerstandselementen. Die Widerstandselemente werden über Stangen miteinander verbunden. An den beiden. Enden der Widerstandselemente ist jeweils ein Anschluss vorgesehen, wobei der Anschluss rechtwinklig zum Widerstandselement ausgestaltet ist. An diesem Anschluss wird jeweils ein Anschlussstück befestigt, wobei Widerstandselemente mittels der Anschlussstücke über die Stangen miteinander verbunden werden.

US 2,662,958 zeigt ebenfalls einen Hochleistungswiderstand mit mehreren elektrisch in Reihe geschalteten Widerstandselementen. Die Widerstandselemente weisen an ihren beiden Enden jeweils Anschlüsse zum Verbinden der Widerstandselemente auf.

US 5 159 310 zeigt einen Hochleistungswiderstand mit den Merkmalen des Oberbegriffs von Anspruch 1.

Aufgabe der Erfindung ist es, einen kompakten und gleichzeitig montagefreundlichen Hochleistungswiderstand zu schaffen.

Diese Aufgabe wird durch einen Hochleistungswiderstand gemäß Anspruch 1 gelöst.

Hierbei wird ein Hochleistungswiderstand mit mehreren elektrisch in Reihe geschalteten Widerstandselementen jeweils mit einer ersten und einer zweiten Seite und einem ersten und zweiten Ende vorgesehen, wobei an dem ersten Ende ein erster Anschluss und an dem zweiten Ende ein zweiter Anschluss zum Verbinden der Widerstandselemente vorgesehen ist, dadurch gekennzeichnet, dass der erste und zweite Anschluss einen inneren Abschnitt und einen äußeren Abschnitt aufweist, wobei der innere Abschnitt des ersten Anschlusses in einem vorgegebenen Winkel gegenüber der ersten Seite des Widerstandselementes gebogen ist und der äußere Abschnitt des ersten Anschlusses in einer Ebene liegt, die im Wesentlichen parallel zur Ebene des Widerstandselementes liegt, und wobei der innere Abschnitt des zweiten Anschlusses in einem vorgegebenen Winkel gegenüber der zweiten Seite des Widerstandselementes gebogen ist und der äußere Abschnitt des zweiten Anschlusses in einer Ebene liegt, die im Wesentlichen parallel zur Ebene des Widerstandselementes liegt.

Dabei liegt der Erfindung die Erkenntnis zu Grunde, dass bei der erfindungsgemäßen Ausführungsform der Abstand der Anschlüsse an einer Seite der Widerstandselemente und damit der bei der Montage zur Verfügung stehende Raum zwischen benachbarten Anschlüssen sich auf das Zweifache des Plattenabstands verdoppelt. Damit wird die Montage bei gleichbleibendem Abstand der Widerstandselemente und damit gleicher Baugröße des Hochleistungswiderstandes außerordentlich erleichtert.

Erfindungsgemäß sind die Anschlüsse ein vorgegebenes Maß beidseitig gegenüber der Längsachse des Widerstandselementes versetzt. Dadurch, dass also einer der Anschlüsse ein vorgegebenes Maß oberhalb und der andere das gleiche Maß unterhalb der Längsachse ausgebildet ist, kann durch geeignete Anordnung der einzelnen Widerstandselemente ein erfindungsgemäßer Hochleistungswiderstand aus gleichartigen Standard-Widerstandselementen aufgebaut werden.

Auf die vorbeschriebene Weise wird ein Hochleistungswiderstand geschaffen, der vorteilhaft als Lastwiderstand (Dump Load) bei Energieerzeugern, insbesondere Windenergieanlagen, verwendet werden kann. Dazu können mehrere Hochleistungswiderstände in Schränken oder anderen geeigneten Gestellen angeordnet werden, um so eine Dimensionierung für eine ausreichend große zulässige Verlustleistung zu erreichen.

Nachfolgend wird die Erfindung anhand der Figuren näher erläutert. Dabei zeigen:
- Figur 1: eine perspektivische Darstellung einer ersten Ausführungsform eines erfindungsgemäßen Hochleistungswiderstandes;
- Figur 2: eine Draufsicht auf den in Figur 1 dargestellten Hochleistungswiderstand;
- Figur 3: eine Vorderansicht einer zweiten Ausführungsform eines erfindungsgemäßen Hochleistungswiderstandes;
- Figur 4: eine perspektivische Seitenansicht des in Figur 3 dargestellten Hochleistungswiderstandes;
- Figur 5: eine vereinfachte Draufsicht auf einen bekannten Hochleistungswiderstand; und
- Figur 6: Einzelheiten des bekannten Hochleistungswiderstandes.

Figur 1 zeigt eine perspektivische Ansicht einer ersten Ausführungsform eines erfindungsgemäßen Hochleistungswiderstandes. Dieser Hochleistungswiderstand besteht aus ersten Widerstandselementen 10 und zweiten Widerstandselementen 11, die abwechselnd hintereinander angeordnet sind. Die in dieser Figur dargestellte Bauform des Hochleistungswiderstandes wird erreicht, indem die Widerstandselemente 10, 11 auf Halter 20 aufgefädelt werden, die hier als Gewindestange ausgebildet sind. Um die Widerstandselemente fest einbauen zu können, sind Distanzstücke 21 vorgesehen. Diese Distanzstücke 21 bestehen aus einem Isoliermaterial und isolieren gleichzeitig die Widerstandselemente 10, 11 von dem Halter 20. Dies kann in bekannter Weise geschehen, indem z. B. ein kurzer Fortsatz eines Distanzstückes mit einem geringeren Außendurchmesser als dem in der Figur sichtbaren in eine entsprechend groß ausgeführte Bohrung in jedem der Widerstandselemente 10, 11 eingreift und somit das Widerstandselement auf dem(nicht dargestellten) Fortsatz des Distanzstücks 21 rundum aufliegt und damit von dem Halter 20 isoliert ist. Natürlich kann die Isolierung auch durch eine oder mehrere auf die Halter aufgesetzte, geeignete Hülsen erfolgen.

Die elektrische Verbindung der Widerstandselemente 10, 11 untereinander erfolgt mittels Schraubverbindungen an den Anschlüssen 16, wobei auch andere elektrisch leitende Verbindungen möglich sind. Gut zu erkennen ist dies bei dem vordersten Widerstandselement 10. Rechts im Bild ist ein Anschluss 16 frei. Dieser dient dem elektrischen Anschluss des Hochleistungswiderstandes. Hier können also auf einfache Weise z. B. Kabel oder andere, geeignete Gegenstücke angeschlossen werden. Der linke Anschluss 16 dieses vorderen Widerstandselementes 10 ist mittels zweier Schrauben 23 mit dem entsprechenden Anschluss des nachfolgenden Widerstandselementes 11 verbunden. Die Verbindung der einzelnen Widerstandselemente 10, 11 untereinander zu dem erfindungsgemäßen Hochleistungswiderstand ist in Figur 2 gut erkennbar.

Die ersten und zweiten Widerstandselemente 10, 11 sind dabei derart ausgestaltet, dass sie an ihren beiden Enden jeweils einen Anschluss 16a, 16b aufweisen, wobei einer der Anschlüsse 16a zur einen Seite 10a und der andere Anschluss 16b zur anderen Seite 10b hin gebogen ist. Vorzugsweise weisen die Anschlüsse 16a, 16b einen inneren und einen äußeren Abschnitt auf. Hierbei ist der innere Abschnitt jeweils zu einer ersten oder zweiten Seite des Widerstandselementes hin gebogen, und der äußere Abschnitt ist dann wieder im Wesentlichen parallel zu dem jeweiligen Widerstandselement ausgestaltet. Durch die parallele Ausgestaltung des äußeren Abschnittes der Anschlüsse 16a, 16b wird eine Montage der jeweiligen Widerstandselemente wesentlich vereinfacht.

In dieser Figur 2 ist eine Draufsicht auf einen erfindungsgemäßen Hochleistungswiderstand dargestellt. Vom unteren Bildrand beginnend sind abwechselnd erste Widerstandselemente 10 und zweite Widerstandselemente 11 angeordnet und mittels Halter 20 und Distanzstücken 21 mechanisch miteinander verbunden. Abgesehen von den beiden äußeren Widerstandselementen sind die benachbarten Widerstandselemente 10, 11 an den jeweils einander zugewandten Anschlüssen 16 durch Schrauben miteinander verbunden. Auf diese Weise ergibt sich elektrisch eine Reihenschaltung der einzelnen Widerstandselemente 10, 11. Die beiden äußeren Widerstandselemente weisen an ihrer in der Figur rechten Seite jeweils einen freien Anschluss 16 auf, an welchen diese mit den elektrischen Zuleitungen verbunden werden können.

In dieser Figur 2 ist auch gut zu erkennen, dass der Zwischenraum zwischen benachbarten Anschlüssen an einer Seite des Hochleistungswiderstandes dem zweifachen Abstand zwischen benachbarten Widerstandselementen entspricht.

Figur 3 zeigt eine weitere Ausführungsform eines erfindungsgemäßen Widerstandselementes. Dieses Widerstandselement 10 unterscheidet sich von demjenigen der ersten Ausführungsform durch die Anordnung der Anschlüsse 16. Diese Anschlüsse 16 sind um ein vorgegebenes Maß d 1, d2 gegenüber der eingezeichneten Längsachse 25 des Widerstandselementes 10 versetzt, d. h. ein Anschluss ist oberhalb der Längsachse und einer ist unterhalb der Längsachse angeordnet. Der weitere Aufbau entspricht im Wesentlichen dem Aufbau in der vorherigen Ausführungsform. Auch bei dieser Ausführungsform sind natürlich Halter 20 und Distanzstücke 21 vorgesehen. Weiterhin werden benachbarte Widerstandselemente auch in dieser Ausführungsform zum Herstellen einer elektrischen Verbindung an den Anschlüssen 16 durch Schrauben miteinander verbunden. Deutlich ist in dieser Figur aber zu erkennen, dass sich der Anschluss 16 im linken Bereich der Figur oberhalb des Halters 20 befindet, während sich der Anschluss 16 im rechten Bereich der Figur ein gleiches Maß unterhalb des entsprechenden Halters 20 befindet.

Figur 4 zeigt eine Seitenansicht eines Hochleistungswiderstandes dieser zweiten Ausführungsform der vorliegenden Erfindung. Deutlich erkennbar sind wiederum die Distanzstücke 21, die zusammen mit dem Halter 20 die mechanische Verbindung der Widerstandselemente 10 untereinander bilden. Auch in dieser Figur ist deutlich erkennbar, dass die elektrischen Verbindungen wiederum durch Schraubverbindungen an den Anschlüssen 16 erfolgen, wobei an den beiden äußeren Widerstandselementen die Anschlüsse 16 frei sind, um den Anschluss elektrischer Leitungen zu ermöglichen.

Der entscheidende Unterschied gegenüber der ersten Ausführungsform liegt darin, dass hier nur noch ein einziges Widerstandselement 10 benötigt wird, um einen erfindungsgemäßen Widerstand aufzubauen. Dies ergibt sich aus der versetzten Anordnung der Anschlüsse 16 gegenüber der Mittellinie des Widerstandselementes 10. Diese versetzte Anordnung erlaubt es, die Widerstandselemente durch eine geeignet ausgerichtete Anordnung erfindungsgemäß zu einem Hochleistungswiderstand zu verbinden.

Wie oben beschrieben, werden gemäß der Erfindung vorzugsweise flächige Widerstandselemente vorgesehen. Die Widerstandselemente weisen vorzugsweise alle den gleichen bzw. identischen Aufbau auf. Der oben beschriebene Hochleistungswiderstand kann vorteilhafterweise als ein Lastwiderstand in den Schränken der Leistungselektronik einer Windenergieanlage oder in einem gesonderten Gestell in einer Windenergieanlage angeordnet werden, um als Dump Load verwendet zu werden. Die Dimensionierung der Hochleistungswiderstände erfolgt dabei derart, dass eine ausreichend große zulässige Verlustleistung erreicht werden kann.

Wenn die von dem elektrischen Generator der Windenergieanlage erzeugte Leistung nicht an ein Netz abgegeben werden kann bzw. nicht abgegeben werden soll, wird diese elektrische Leistung ganz bzw. teilweise über den Hochleistungswiderstand abgeführt. Somit kann eine schnelle Leistungsregelung erfolgen. Da es sich bei einer derartigen Leistungsregelung um eine elektrische Regelung handelt, ist ein Verstellen des Pitchwinkels der Rotorblätter der Windenergieanlage zunächst nicht unbedingt erforderlich.

Der Hochleistungswiderstand bzw. eine Vielzahl von Hochleistungswiderständen wird vorzugsweise in Nähe des Umrichters der Windenergieanlage angeordnet.

## Patentansprüche

1. Hochleistungswiderstand, mit
mehreren elektrisch in Reihe geschalteten einstückigen, in einer Ebene liegenden Widerstandselementen (10, 11) jeweils mit einer ersten und einer zweiten Seite (10a, 10b; 11a, 11b) und einem ersten und zweiten Ende, wobei an dem ersten Ende ein erster Anschluss (16a) und an dem zweiten Ende ein zweiter Anschluss (16b) zum lösbaren Verbinden von benachbarten Widerstandselementen (10,11) vorgesehen ist,
wobei der erste und zweite Anschluss (16a, 16b) jeweils einen inneren Abschnitt und einen äußeren Abschnitt aufweist,
wobei der innere Abschnitt des ersten Anschlusses (16a) in einem Winkel gegenüber der ersten Seite (10a, 11 a) des Widerstandselementes (10, 11) gebogen ist und der äußere Abschnitt des ersten Anschlusses (16a) das Widerstandselement (10, 11) um ein Maß überragt und in einer Ebene liegt, die im Wesentlichen parallel zur Ebene des Widerstandselementes (10, 11) liegt, und
wobei der innere Abschnitt des zweiten Anschlusses (16b) in einem Winkel gegenüber der zweiten Seite (10b, 11b) des Widerstandselementes (10, 11) gebogen ist und der äußere Abschnitt des zweiten Anschlusses (16b) das Widerstandselement (10, 11) um ein Maß überragt und in einer Ebene liegt, die im Wesentlichen parallel zur Ebene des Widerstandselementes (10, 11) liegt,
wobei benachbarte Widerstandselemente über ihre äußeren Abschnitte der ersten und zweiten Anschlüsse lösbar sowie elektrisch miteinander verbunden sind,
**dadurch gekennzeichnet, dass**
der erste Anschluss (16a) ein erstes Maß (d1) gegenüber der Längsachse (25) des Widerstandselementes (10, 11) und der zweite Anschluss (16b) ein zweites Maß (d2) gegenüber der Längsachse (25) des Widerstandselementes (10, 11) versetzt ist,
wobei das erste Maß (d1) dem zweiten Maß (d2) entspricht und der erste und zweite Anschluss (16a, 16b) in entgegengesetzter Richtung zu der Längsachse (25) versetzt ist.

2. Hochleistungswiderstand nach Anspruch 1,
wobei ein Zwischenraum zwischen benachbarten Anschlüssen an einer Seite des Hochleistungswiderstands dem zweifachen Abstand zwischen zwei benachbarten Widerstandselementen entspricht.

3. Windenergieanlage mit mindestens einem Hochleistungswiderstand nach einem der Ansprüche 1-2.

## Claims

1. High-performance resistor having
a plurality of integral resistor elements (10, 11) which are electrically connected in series and which are located in a plane and which each have a first and a second side (10a, 10b; 11a, 11b) and a first and a second end, there being provided at the first end a first connection (16a) and at the second end a second connection (16b) for the releasable connection of adjacent resistor elements (10, 11),
wherein the first and second connections (16a, 16b) each have an inner portion and an outer portion,
wherein the inner portion of the first connection (16a) is bent at an angle relative to the first side (10a, 11a) of the resistor element (10, 11) and the outer portion of the first connection (16a) protrudes beyond the resistor element (10, 11) to an extent and is located in a plane which is substantially parallel with the plane of the resistor element (10, 11), and
wherein the inner portion of the second connection (16b) is bent at an angle relative to the second side (10b, 11b) of the resistor element (10, 11) and the outer portion of the second connection (16b) protrudes beyond the resistor element (10, 11) to an extent and is located in a plane which is substantially parallel with the plane of the resistor element (10, 11),
wherein adjacent resistor elements are releasably and electrically connected to each other by means of their outer portions of the first and second connections,
**characterised in that** the first connection (16a) is offset relative to the longitudinal axis (25) of the resistor element (10, 11) by a first extent (d1) and the second connection (16b) is offset relative to the longitudinal axis (25) of the resistor element (10, 11) by a second extent (d2), wherein the first extent (d1) corresponds to the second extent (d2) and the first and second connections (16a, 16b) are offset in opposite directions relative to the longitudinal axis.

2. High-performance resistor according to claim 1,
wherein an intermediate space between adjacent connections at a side of the high-performance resistor corresponds to twice the spacing between two adjacent resistor elements.

3. Wind turbine having at least one high-performance resistor according to either claim 1 or claim 2.

## Revendications

1. Résistance haute performance, comprenant
plusieurs éléments de résistance (10, 11) d'un seul tenant montés électriquement en série, situés dans un plan, pourvus respectivement d'une première face et d'une seconde face (10a, 10b ; 11a, 11b) et d'une première et d'une seconde extrémité, un premier raccord (16a) étant prévu au niveau de la première extrémité et un second raccord (16b) servant à relier de manière amovible des éléments de résistance (10, 11) adjacents étant prévu au niveau de la seconde extrémité,
le premier et le second raccord (16a, 16b) présentant respectivement une partie intérieure et une partie extérieure,
la partie intérieure du premier raccord (16a) étant fléchie en formant un angle prédéterminé par rapport à la première face (10a, 11a) de l'élément de résistance (10, 11) et la partie extérieure du premier raccord (16a) dépassant d'une mesure l'élément de résistance (10, 11) et se situant dans un plan qui se situe sensiblement de manière parallèle par rapport au plan de l'élément de résistance (10, 11), et
la partie intérieure du second raccord (16b) étant fléchie en formant un angle par rapport à la seconde face (10b, 11b) de l'élément de résistance (10, 11) et la partie extérieure du second raccord (16b) dépassant d'une mesure l'élément de résistance (10, 11) et se situant dans un plan, qui se situe sensiblement de manière parallèle par rapport au plan de l'élément de résistance (10, 11),
des éléments de résistance adjacents étant reliés les uns aux autres de manière amovible ainsi que de manière électrique par leurs parties extérieures des premiers et seconds raccords,
**caractérisé en ce**
**que** le premier raccord (16a) est décalé d'une première mesure (d1) par rapport à l'axe longitudinal (25) de l'élément de résistance (10, 11) et en ce que le second raccord (16b) est décalé d'une seconde mesure (d2) par rapport à l'axe longitudinal (25) de l'élément de résistance (10, 11),
la première mesure (d1) correspondant à la seconde mesure (d2) et le premier et le second raccord (16a, 16b) étant décalés dans une direction opposée à l'axe longitudinal (25).

2. Résistance haute performance selon la revendication 1,
un espace intermédiaire entre des raccords adjacents au niveau d'un côté de la résistance haute performance correspondant à deux fois la distance entre deux éléments de résistance adjacents.

3. Eolienne comprenant au moins une résistance haute performance selon l'une quelconque des revendications 1 à 2.
